# NEUE EUROPÄISCHE PATENTSCHRIFT

(11) **EP 1 716 972 B2**
(45) Veröffentlichungstag und Bekanntmachung des Hinweises auf die Entscheidung über den Einspruch: **19.08.2020**
(45) Hinweis auf die Patenterteilung: 11.08.2010
(21) Anmeldenummer: 05103518.6
(22) Anmeldetag: 28.04.2005
(51) Int. Cl.: B24B 21/08

(54) **Schleifschuhbelag**
Pressure shoe layer
Insert pour patin de ponçage

(43) Veröffentlichungstag der Anmeldung: 02.11.2006
(62) Teilanmeldung aus: 10151894.2
(73) Patentinhaber: sia Abrasives Industries AG, 8501 Frauenfeld (CH)
(72) Erfinder: Steiner, Armin, 8400 Winterthur (CH)
(74) Vertreter: Hetterscheidt, Stephan

(56) Entgegenhaltungen:
- EP-A- 0 227 859
- EP-A- 1 048 402
- AT-U1- 617
- AT-U1- 617
- DD-A5- 298 613
- DE-A1- 1 944 194
- DE-A1- 1 944 194
- DE-C1- 4 114 819
- DE-U1- 8 814 128
- DE-U1- 9 103 014
- DE-U1- 20 315 291
- DE-U1- 20 315 291
- Thomas Hülsemann: "... über den Holzschliff" 1 May 1991 (1991-05-01), Thomas Hülsemann , 46149 Oberhausen, Deutschland

## Beschreibung

Die Erfindung betrifft einen Schleifschuhbelag, zur Verwendung mit einem Schleifschuh zum Anpressen von Schleifbändern an Werkstücke in Breitbandschleifmaschinen, der mindestens eine ebene, gepolsterte und gleitfähige Anpressfläche aufweist, sowie einen Schleifschuh zur Aufnahme eines Schleifschuhbelags .

Zum Schleifen von grossflächigen Werkstücken, insbesondere von Platten aus Rohwerkstoff, wie Spanplatten, MDF, HDF und OSB-Platten werden in der Industrie Bandschleifmaschinen verwendet. In diesen Bandschleifmaschinen wird ein breites Schleifband durch Walzen angetrieben, und mittels eins Schleifschuhs gegen die Oberfläche des Werkstücks gedrückt wird.

Ein Schleifschuh muss mehreren Anforderungen genügen. Zum einen muss die Reibung zwischen Schleifband und Schleifschuh möglichst gering sein. Daher weist der Schleifschuh einen Schleifschuhbelag auf, der im Betrieb gegen das Schleifband gepresst wird und deshalb eine gleitfähige Oberfläche besitzt. Die durch die Anpressreibung entstehende Wärme soll den Schleifschuhbelag nicht beeinträchtigen, daher wird in der Regel ein wärmefestes Material verwendet.

Zum anderen soll ein über die Fläche gleichmässiger Andruck des Schleifschuhs gewährleistet sein, auch wenn das Werkstück leichte Erhebungen aufweist, Schmutzpartikel zwischen Schleifband und Werkstückgelangen gelangen oder Unebenheiten im Schleifband auftreten.

In der Regel ist der Schleifschuhbelag mit einer Polsterung aus einem elastischen Material, wie Filz, Schaumstoff oder Moosgummi ausgestattet.

Aus dem Stand der Technik sind Schleifschuhe bekannt, in denen ein Schleifschuh mit einem mehrlagigen Schleifschuhbelag versehen ist. Direkt auf dem Schleifschuh befindet sich beispielsweise ein Antirutschbelag, darauf ein elastisches Polstermaterial und abschliessend ist ein Gleitbelag vorgesehen, der beispielsweise Graphitteilchen enthält; der Gleitbelag ist über das elastische Polstermaterial gespannt und mit einer Klemmleiste seitlich am Schleifschuh befestigt.

Die Bestückung eines derartigen Schleifschuhs ist zeitraubend und erfordert eine hohe handwerkliche Fähigkeit. Da für eine Neubestückung der gesamte Schleifschuh demontiert werden muss, erfolgt dieser Prozess in der Regel häufig pro Schicht und unabhängig von Verschleiss.

Insgesamt führt die Verwendung derartiger Schleifschuhe zu hohen Wartungskosten.

Aus DE 2634829 ist ein Schleifschuh bekannt, in welchem ein schlauchförmiges Kissen, ein elastischer Streifen und eine dämpfende Matte eine Druckelementeinheit bilden, die in den Schleifschuh eingeschoben werden kann. Über die offene Seite des Schleifschuhs wird ein Gleitbelag gespannt. Das Neubestücken des Schleifschuhs wird durch die schiebbare Druckelementeinheit erleichtert, bleibt jedoch wegen des gespannten Gleitbelages aufwändig.

Eine andere Variante eines Schleifschuhs ist in DE 20315291 vorgestellt. Der Schleifschuhbelag weist hier eine metallische Trägerschiene auf, auf welcher ein Gleitbelag und eine Polsterschicht befestigt ist. Der Schleifschuhbelag lässt sich mit der Trägerschiene in eine entsprechende Ausnehmung des Schleifschuhs schieben.

Nach dem Austausch muss aber der verbrauchte Schleifschuhbelag von der Trägerschiene getrennt werden und die Schiene muss neu mit einer Polsterschicht und einer Gleitschicht beklebt werden.

Ausserdem ist die Trägerschiene sehr gut wärmeleitend, was zu einer schnellen Erhitzung des Schleifschuhs führt.

Aufgabe der Erfindung ist es, die Nachteile des Bekannten zu vermeiden, insbesondere also einen Schleifschuhbelag zu schaffen, der einfach aufgebaut ist, der auf kostengünstigen Ausgangsmaterialien basiert, preiswert herzustellen und ohne Aufwand zu entsorgen ist. Gleichzeitig soll die Funktion in der Breitbandschleifmaschine verbessert werden und die Handhabbarkeit für das Personal beim Austauschen, Neubestücken und Entsorgen soll erleichtert werden.

Überraschend hat sich gezeigt, dass ein Belagträger aus nichtmetallischem Material mit ausreichender Festigkeit und besserer Funktion bereit gestellt werden kann.

Die erfindungsgemässe Aufgabe wird gelöst durch einen Schleifschuhbelag gemäß Anspruch 1. Erfindungsgemäss weist der Querschnitt des Schleifschuhbelags ein schwalbenschwanzförmiges Profil auf. Dieses leitet die Kräfte gleichmässig in den Schleifschuh. Scherspannungen an Materialübergängen können vermieden werden, wenn der Schleifschuhbelag einen Belagträger umfasst, dessen Querschnitt ein schwalbenschwanzförmiges Profil aufweist. Die Anschlagfläche wird zum grossen Teil oder vollständig durch den Belagträger gebildet. Insbesondere Belagträger aus formstabilem Material sind in der Lage, die Kräfte aufzunehmen, ohne dass innere Spannungen entstehen.

Nichtmetallische Materialien sind in der Regel schlechte Wärmeleiter, sodass die beim Schleifprozess entstehende Reibungswärme nicht in wesentlichem Ausmass von dem Schleischuhbelag aufgenommen wird und diesen womöglich beeinträchtigt, sondern durch das sich bewegende Schleifband abgeführt wird.

Nichtmetallische Materialien basieren in der Regel auf preiswerten Ausgangsstoffen, sind daher kostengünstig und benötigen keine weitere Beachtung bei der Entsorgung, da eine Wiederverwertung nicht notwendig ist.

Der Schleifschuhbelag kann ausser dem Belagträger aus nichtmetallischem Material Befestigungselemente aus Metall aufweisen, die sich für eine Entsorgung leicht von dem Schleifschuhbelag entfernen lassen.

Der Belagträger dient als Auflageelement für die Polsterung und die Gleitfläche. Das Polstermaterial und/oder die Gleitfläche kann auf dem Belagträger festgeklebt, verschweisst, mit Befestigungselementen fixiert sein oder als haftender Belag aufgetragen sein. Vorzugsweise besteht eine flächige Verbindung, die den durch das Schleifband auftretenden Scherkräften standhält.

Der Belagträger sorgt dafür, dass das elastische Polstermaterial und/oder die Gleitschicht nicht von dem vorbeilaufenden Band aus der vorgesehenen Position gebracht werden und stellt eine Verbindung des Schleifschuhbelags zum Schleifschuh her.

Der Schleifschuhbelag kann auf den Schleifschuh geklebt, gespannt, mit oder ohne zusätzliche Befestigungsmittel fixiert werden oder als haftender Belag aufgetragen sein. Erfindungsgemäß ist der Belagträger in eine Ausnehmung des Schleifschuhs schiebbar und formschlüssig befestigbar.

In einer vorteilhaften Ausführung der Erfindung enthält der Belagträger einen Zellulosewerkstoff, insbesondere einem Holzwerkstoff und/oder einem Baumwollwerkstoff. Ausserdem sind andere Zellulosewerkstoffe verwendbar.

Wenn der Belagträger auf einem natürlichen Grundstoff basiert, so ist er und, je nach Wahl des Polster- bzw. Gleitmaterials, der gesamte Schleifschuhbelag ohne Aufwand zu entsorgen und somit als Einwegschleifschuhbelag zu verwenden.

Zellulosewerkstoffe sind kostengünstig, lassen sich leicht verarbeiten, sie sind variabel bei der Formgebung und es kann eine hohe Formstabilität erzielt werden, welche die Zellulosewerkstoffe als Trägermaterial geeignet machen. Dabei haben die Zellulosewerkstoffe eine verglichen mit ähnlich haltbaren Trägermaterialien kleine Dichte und tragen somit dazu bei, dass Schleifschuhbeläge von geringem Gewicht herstellbar sind. Ein geringes Gewicht erleichtert die Montage und den Transport.

Bevorzugt handelt es sich bei dem Holzwerkstoff und/oder dem Baumwollwerkstoff um einen Filz, ein MDF, ein HDF oder um ein Fibermaterial, das heisst, aufgeschlossene Baumwolle. Die Auswahl zeigt die grosse Variabilität der Materialien hinsichtlich ihrer Festigkeit oder Elastizität. Die Werkstoffe können in Kombination oder jeweils allein vorliegen.

Erfindungsgemäß weist der Schleifschuhbelag mindestens eine Anschlagfläche zur Aufnahme von Querkräften auf, wobei die mindestens eine Anschlagfläche mit einer Ebene parallel zu der Anpressfläche einen Winkel einschliesst. Die Anschlagfläche kann an dem Schleifschuh oder an einem Befestigungselement zur Verbindung von Schleifschuhbelag und Schleifschuh anliegen.

Der Winkel zwischen Anschlagfläche und Anpressfläche ist kleiner als 180° und grösser als 90°, vorzugsweise beträgt er etwa 115° bis 130°.

Je weiter der Winkel von 90 Grad abweicht, desto grösser ist die Anschlagfläche bei gegebener Dicke des Schleifschuhbelags, das heisst bei gegebener Ausdehnung senkrecht zu der Anpressfläche.

Die Anschlagfläche nimmt die Querkräfte auf, die durch das laufende Schleifband auf den Schleifschuhbelag wirken und gibt sie an den Schleifschuh weiter. Die Querkräfte werden besser verteilt je grösser die Anschlagfläche ist. Die Anschlagflächen bewirken gleichzeitig Formschluss zwischen dem Schleifschuhbelag und dem Schleifschuh.

Erfindungsgemäß weist der Schleifschuhbelag Anschlagflächen an dem der Laufrichtung des Schleifbandes zugewandten und dem der Laufrichtung des Schleifbandes abgewandten Ende auf.

In einer vorteilhaften Ausführungsform schliesst die Anschlagfläche des schwalbenschwanzförmigen Profils mit der Ebene der Anpressfläche einen Winkel von 110-130 Grad, bevorzug 120 Grad, ein. In diesem Fall weist das Profil an der Innenseite der schwalbenschwanzartigen Fortsätze einen 60 Grad Winkel auf.

Auf der so angeschrägten Anschlagfläche werden die entstehenden Querkräfte optimal aufgenommen.

In einer weiteren vorteilhaften Ausführungsform der Erfindung weist der Schleifschuhbelag als Einlauf-Fläche für das Schleifband mindestens einen Schrägenbereich in einer von dem Schleifschuh wegweisenden Oberfläche auf, in welchem die Oberfläche nicht parallel zu der Anpressfläche verläuft, sondern mit dieser einen Winkel einschliesst. Der Schrägenbereich kann als ebene Fläche ausgebildet sein, er kann jedoch auch eine abgerundete oder facettierte Oberfläche besitzen.

Für das Schleifergebnis ist es wichtig, dass der Schleifschuh eine genügend grosse Anpressfläche aufweist, welche entsprechend der Fläche des Werkstücks bzw. des Schleiftischs positioniert ist.

Die Oberfläche des Schleifschuhs ist den Kräften, die durch das bewegte Schleifband erzeugt werden in besonderem Masse ausgesetzt. Da der Schleifschuh das Schleifband gegen das Werkstück drückt, schliessen die Anpressfläche und das Schleifband in den Randbereichen einen Winkel ein. Die Beanspruchung des Schleifschuhbelags durch das Schleifband kann reduziert werden, wenn die Form des Schleifschuhbelags an den Einlauf-Winkel anpasst ist.

Da ähnliche Effekte auch auftreten, wenn das Schleifband vom Schleifschuh wegläuft, ist es vorteilhaft, wenn der Schrägenbereich als Auslaufschräge zum Anpressen eines von einem Werkstück weglaufenden Schleifbandes ausgebildet ist.

Bevorzugt weist also der Schleifschuhbelag eine Auslauf- und eine Einlaufschräge auf.

Die Ausgestaltung des Schrägenbereichs hängt von der Anordnung der Breitbandschleifmaschine ab, von dem Abstand der Antriebswalzen, der Elastizität der Schleifbänder und anderem.

Für herkömmliche Breitbandschleifmaschinen ist es vorteilhaft, wenn der mindestens eine Schrägenbereich mit der Anpress-Fläche bzw. der Schleifebene einen Winkel von 4-10 Grad einschliesst.

Der Anpressdruck in den Randbereichen kann besonders gut an die Anforderungen im Einzelfall angepasst werden, wenn der Belagträger aus formstabilem Material besteht und selbst im Randbereich abgeschrägt ist.

Erfindungsgemäß ist auf dem Belagträger eine Polsterschicht vorgesehen, die zumindest im Bereich der Anpressfläche mit einem gleitfähigen Material versehen ist. Bevorzugt ist das gleitfähige Material auch in den Randbereichen vorgesehen, sodass die gesamte Kontaktfläche zum Schleifband eine ausreichende Gleitfähigkeit aufweist.

Bei der geschichteten Ausführung lassen sich für die Polsterschicht und das gleitfähige Material Belagschichten verwenden, die sich bereits bei Schleifschuhen, die aus dem Stand der Technik bekannt sind, bewährt haben.

In einer vorteilhaften Ausgestaltung der Erfindung ist der Schleifschuhbelag mit einem Polstermaterial versehen, welches zumindest auf einem Teil seiner Dicke mit einem Gleitmaterial, bevorzugt Graphit oder einer Graphitverbindung, durchsetzt ist. Die Dicke des Polstermaterials bezeichnet dabei die Ausdehnung senkrecht zur Anpressfläche.

Polstermaterial besitzt zumeist eine offenporige Struktur mit einer grossen Oberfläche, an der sich das Gleitmaterial absetzen kann. Das Polstermaterial kann aber auch selbst Komponenten aufweisen, die eine ausreichende Gleitfähigkeit garantieren. In beiden Fällen liegt ein Polstermaterial vor, das eine gleitfähige Anpressfläche bietet.

Bevorzugt handelt es sich bei dem Polstermaterial um einen Schaumstoff, insbesondere einen PU-Schaumstoff, und/oder einen Filz. Schaumstoffe und Filze haben sich als Polstermaterialien bewährt und lassen sich gut mit Gleitmaterialien in Verbindung bringen.

Alternativ ist auch ein Gleitmaterial denkbar, das durch geeignete Zusatzstoffe oder Trägermaterialien elastische Eigenschaften aufweist.

Die Aufgabe der erfindungsgemässen Aufgabe wird weiterhin gelöst durch einen Schleifschuh gemäß Anspruch 11.

Schleifschuh und Schleifschuhbelag erlauben eine kurze Umrüstzeit und einfache Austauschbarkeit.

Der erfindungsgemässe Schleifschuh nimmt die auftretenden Kräfte über die Anschlagflächen in den Ausnehmungen auf, das heisst, die Kräfte werden auf den Korpus des Schleifschuhs und nicht auf etwaige Halteelemente übertragen, was dem gesamten Schleifschuh Stabilität verleiht.

Der Schleifschuh besitzt eine Ausnehmung mit einer Basisfläche, die bevorzugt parallel zu der Anpressfläche bzw. der Anpressfläche verläuft und an welcher der Schleifschuhbelag anliegt.

In einer vorteilhaften Ausgestaltung der Erfindung ist die Anschlagfläche des schwalbenschwanzförmigen Profils gegenüber einer Ebene parallel zu der Anpressfläche, zum Beispiel der Basisfläche, in einem Winkel von 40-70 Grad, bevorzug 60 Grad, angeordnet.

Die Erfindung ist im Folgenden in Ausführungsbeispielen anhand von Zeichnungen näher erläutert. Es zeigen:
- Figur 1: eine schematische Schnittdarstellung einer Bandschleifmaschine mit einer Schleifschuh,
- Figur 2: eine schematische Schnittdarstellung eines Schleifschuhs mit einem ersten Beispiel für einen Schleifschuhbelag,
- Figur 3: eine schematische Seitenansicht eines zweiten Beispiels für einen Schleifschuhbelag,
- Figur 4: eine schematisches Schnittdarstellung eines dritten Beispiels für einen Schleifschuhbelag,
- Figur 5: eine schematische Schnittdarstellung eines vierten Beispiels für einen Schleifschuhbelag,
- Figur 6: eine schematische Schnittdarstellung eines fünften Beispiels für einen Schleifschuhbelag,
- Figur 7a: eine schematische Schnittdarstellung eines weiteren Beispiels für einen Schleifschuhbelag,
- Figur 8a,: eine schematische Schnittdarstellung eines Beispiels für eine Gleitschicht

Figur 1 zeigt eine schematische Schnittdarstellung einer Bandschleifmaschine 1 mit einem Schleifschuh 2 im Schnitt.

Ein Werkstück 3 wird auf einem Schleiftisch 4 unter einem umlaufenden Schleifband 5 gefördert. Das Schleifband 5 wird von drei Antriebswalzen 6 in einer Laufrichtung 7 angetrieben und durch den Schleifschuh 2 gegen das Werkstück gepresst.

Figur 2 zeigt den Schleifschuh 2 mit einem Träger 8 und einem Schleifschuhbelag 101. Der Schleifschuhbelag 101 weist einen Belagträger 111 aus MDF auf, auf den eine Polsterschicht 112 geklebt ist. Auf die Polsterschicht 112 ist eine Gleitschicht 113 geklebt.

Ein Träger 8 ist mit Ausnehmungen 9 zur Befestigung an der Bandschleifmaschine und Ausnehmungen 10 versehen, in welche der Belagträger 111 des Schleifschuhbelags 101 eingeschoben werden kann.

Die Polsterschicht 112 ist lediglich im Bereich der Anpressfläche 114 vorgesehene. In dem ersten Randbereich 115, an welchem das Schleifband 5 an den Schleifschuhbelag 101 anläuft, und in dem zweiten Randbereich 116, an welchem das Schleifband von dem Schleifschuhbelag 101 wegläuft, ist der Belagträger 111 lediglich von der Gleitschicht 113 bedeckt.

Figur 3 zeigt eine schematische Seitenansicht eines zweiten Ausführungsbeispiels für einen Schleifschuhbelag 201, der ebenfalls schichtweise aus einem Belagträger 211 mit schwalbenschwanzförmigem Profil 217, einer Polsterschicht 212 und einer Gleitschicht 213 besteht. Die Polsterschicht 212 ist dabei beidseitig angeschrägt und bildet eine Einlaufschräge 218 und eine Auslaufschräge 219.

Figur 4 zeigt eine schematische Darstellung eines weiteren Ausführungsbeispiels für einen Schleifschuhbelag 301, der ebenfalls einen Belagträger 311 mit schwalbenschwanzförmigem Profil 317, eine Polsterschicht 312 und eine Gleitschicht 313 aufweist. Die Polsterschicht 312 und die Gleitschicht 313 bedecken die auf dem Belagträger 311 ausgebildete Einlaufschräge 318 und die entsprechende Auslaufschräge 319.

Der Belagträger 311 weist Anschlagflächen 320 zur Aufnahme von Querkräften auf.

Der Belagträger 311 ist aus einer MDF Platte hergestellt. Das schwalbenschwanzförmige Profil 317, die Einlaufschräge 318 und die Auslaufschräge 319 sind gefräst.

Figur 5 zeigt eine schematische Schnittdarstellung eines vierten Beispiels für einen Schleifschuhbelag 401, der schichtweise aus einem aus HDF bestehenden Belagträger 411 mit schwalbenschwanzförmigem Profil 417, einer Polsterschicht 412 und einer Gleitschicht 413 ist.

Figur 6 zeigt ein schematisches Schnittbild eines fünften Beispiels für einen Schleifschuhbelag 701.

In der Figur sind die von den jeweiligen Flächen eingeschlossenen Winkel erläutert.

Die Schrägenbereiche 722 schliessen mit der Schleifebene 723 einen Winkel A von bevorzugt 6 Grad ein.

Die Anschlagflächen 720 schliessen mit der Anpressfläche 714 einen Winkel B von bevorzugt 120 Grad ein.

Figur 7a zeigt eine schematische Schnittdarstellung eines weiteren Beispiels für einen Schleifschuhbelag 801a.

In einem Beispiel für einen Schleifschuhbelag 801a weist der Belagträger 811 a eine abgerundete Anschlagfläche 820a und einen abgerundeten Auslaufschräge 819a auf. Die Ausnehmung 810a im Träger 808a besitzt eine entsprechende Form.

Als Holzwerkstoff eignen sich insbesondere MDF oder HDF oder Spanplatten.

Vor allem MDF-Platten (Medium Density Fibre Platten) mit einer Dichte von 750 bis 950 kg/m³ und einer UF oder MUF-Bindung sind besonders geeignet. Diese Platten sind in genormter DIN 622 Teil 5 Ausführung von Herstellern wie Kronospan, CH-Menznau, oder Kaindl, AT-Salzburg, unter der Bezeichnung Standard MDF (z. Bsp. Flooring) erhältlich. MDF-Platten können bevorzugt in einer Dicke von 3 bis 6 mm als Belagträger verwendet werden. Besonders geeignet sind Dicken von 4,4 bis zu 5 mm.

Auch Fibermaterial, also in Schwefelsäure aufgeschlossene Baumwollfasern eignen sich gut als Werkstoff. Fibermaterial ist erhältlich unter der Bezeichnung Vulkanfiber oder Dynos-Fiber bei Sachsenröder, D- Wuppertal oder Troplast AG, D-Troisdorf. Fibermaterial kann in Dicken von 0.38 mm bis 2.0 mm vorteilhaft verwendet werden.

Als weiterer Werkstoff sind Kunststoffe als Materila für den Belagträger geeignet. Es eignen sich diverse Thermoplaste wie z.B. PES, PET, PA, ABS, alle auch in gefüllter und verstärkter Form.

Ebenso Duroplaste wie z.B. Epoxide, Aminoharze oder Phenolharze. Als typische Handelsnamen kann man Corean, Varior oder Resocel anfügen.

Nachstehend sind verschiedene Ausführungsformen von Polster- und Gleitschichten beschrieben, die vorteilhaft bei der Erfindung zur Anwendung kommen können.

Als Polstermaterial eignet sich z.B. Filz-Auflagen in einer Dicke von 3 bis 4 mm, bevorzugt von 3 bis 3,5 mm. Der Filz hat vorzugsweise ein Volumengewicht von ca. 0,2 bis 0,7 g/cm³. Er ist z.B. unter der Bezeichnung Wollfilz bei VFG, D-Giengen erhältlich; der Filz kann mit dem Belagträger z.B. mittels PU-Klebstoff verklebt werden.

In Figur 8a ist schematisch eine Polsterschicht 912 gezeigt, die mit einer gleitenden Schicht 929 beschichtet ist.

Um den Filz, der als Polsterschicht dient gleitfähig zu machen, kann er z.B. mit einer Graphit-Bindemittelmischung wenigstens auf der Anpressfläche derart gefüllt werden, dass die Anpressfläche Gleiteigenschaften aufweist. Das Graphitmaterial kann von Graphit Kropfmühl AG, D-Hauzenberg, bezogen werden. Wenn es zusammen mit einem Bindemittel, wie z.B. Latex, Acrylat oder PUR in den Filz eingebracht wird, wird der Filz ausreichend gefüllt. An Stelle eines Filzes kann für diese Anwendung auch ein Vlies verwendet werden. Es können Nadelvliese wie sie von sia Fibral oder chemisch gebundene Vliese wie sie z.B. von Resintex , IT-Mailand, hergestellt werden.

Alternativ ist es auch denkbar, das Gleitmittel, z.B. Graphit mit einem Bindemittel, wie z.B. einem flüssigen Polyurethanklebstoff oder einem Latex- oder Acrylat-Klebstoff beizumengen und diese Schicht unmittelbar auf die Polsterschicht (z.B. eine Filzschicht oder eine Schaumstoffschicht) aufzutragen. Diese Techniken sind im Stand der Technik allgemein bekannt, weil bislang die Gleitschichten auf textile Bänder aufgetragen werden und diese über die Polsterschichten gespannt oder mit den Polsterschichten verklebt werden. Abweichend schlägt die Erfindung demgemäss vor, statt eine separate textile Trägerschicht unmittelbar die Polsterschicht mit Gleitmittel zu beschichten.

## Patentansprüche

1. Schleifschuhbelag, zur Verwendung an einem Schleifschuh (2) zum Anpressen eines Schleifbandes (5) an einem Werkstück in einer Breitbandschleifmaschine (1), der mindestens eine gleitfähige Anpressfläche (114) aufweist, wobei der Schleifschuhbelag (101; 201; 301; 401; 701; 801a, 801b) einen Belagträger (111; 211; 311; 411; 811a, 811b) aufweist, wobei der Belagträger (111; 211; 311; 411; 811a, 811b) Anschlagflächen (320; 420; 820a, 820b, 820b', 820b") zur Aufnahme von Querkräften und zum Bewirken eines Formschlusses zwischen dem Schleifschuhbelag und dem Schleifschuh aufweist, so dass der Belagträger in eine Ausnehmung des Schleifschuhs schiebbar und formschlüssig befestigbar ist, wobei die Anschlagflächen (320; 420; 820a, 820b, 820b', 820b") mit einer Ebene parallel zu der Anpressfläche (114) einen Winkel (3) einschliessen und wobei die Anschlagflächen (320; 420; 820a, 820b, 820b', 820b") an dem der Laufrichtung des Schleifbandes (5) zugewandten und dem der Laufrichtung des Schleifbandes (5) abgewandten Ende angeordnet sind, wobei auf dem Belagträger (111; 211; 311; 411; 811a, 811b) eine Polsterschicht (112; 212; 312; 412; 912) vorgesehen ist, die zumindest im Bereich der Anpressfläche (114; 714) mit einer gleitfähigen Schicht (929) bedeckt ist, **dadurch gekennzeichnet, dass** der Belagträger (111; 211; 311; 411; 811a, 811b) aus nichtmetallischem Material besteht und dass der Querschnitt des Schleifschuhbelags (101; 201; 301; 401; 601; 701; 801a, 801b) ein schwalbenschwanzförmiges Profil (217; 317; 417) aufweist..

2. Schleifschuhbelag gemäss Anspruch 1, **dadurch gekennzeichnet, dass** der Belagträger (111; 211; 311; 411; 611; 811a, 811b) einen Zellulosewerkstoff, insbesondere einen Holzwerkstoff und/oder einen Baumwollwerkstoff und/oder einen PolymerWerkstoff enthält oder daraus besteht.

3. Schleifschuhbelag gemäss Anspruch 2, **dadurch gekennzeichnet, dass** der Holzwerkstoff und/oder Baumwollwerkstoff, MDF, HDF oder ein Fibermaterial enthält oder daraus besteht.

4. Schleifschuhbelag, gemäss einem der vorhergehenden Ansprüche, **dadurch gekennzeichnet, dass** die mindestens eine Anschlagfläche (320; 420; 820a, 820b, 820b', 820b") mit der Ebene der Anpressfläche (114) einen Winkel (B) von 110-130 Grad, bevorzugt 120 Grad, einschliesst.

5. Schleifschuhbelag gemäss mindestens einem oder mehreren der Ansprüche 1 bis 4, **dadurch gekennzeichnet, dass** der Schleifschuhbelag (101; 201; 301; 401; 601; 701; 801a, 801b) mindestens einen Schrägenbereich (722) in einer von dem Schleifschuh wegweisenden Oberfläche aufweist, in welchem die Oberfläche nicht parallel zur Anpressfläche (114; 714) verläuft, sondern mit dieser einen Winkel (A) einschliesst.

6. Schleifschuhbelag gemäss Anspruch 5, **dadurch gekennzeichnet, dass** der Schrägenbereich (722) als Einlaufschräge (218; 318; 418) zum Anpressen eines auf ein Werkstück (3) zulaufenden Schleifbandes (5) ausgebildet ist.

7. Schleifschuhbelag gemäss einem der Ansprüche 5 oder 6, **dadurch gekennzeichnet, dass** der Schrägenbereich (722) als Auslaufschräge (219; 319; 419) zum Anpressen eines von einem Werkstück (3) weglaufenden Schleifbandes (5) ausgebildet ist.

8. Schleifschuhbelag gemäss einem oder mehreren der Ansprüche 5 bis 7, **dadurch gekennzeichnet, dass** der mindestens eine Schrägenbereich (722) mit der Schleifebene (723) einen Winkel (B) von 4-10 Grad einschliesst.

9. Schleifschuhbelag gemäss einem der Ansprüche 5 bis 8, **dadurch gekennzeichnet, dass** der mindestens eine Schrägenbereich (722) auf dem Belagträger (111; 211; 311; 411; 611; 811a, 811b) ausgebildet ist.

10. Schleifschuh mit einem Schleifschuhbelag gemäss einem der Ansprüche 1 bis 9, **dadurch gekennzeichnet, dass** der Schleifschuh (2) einen Träger (8) umfasst, der Ausnehmungen (10) aufweist, deren Querschnitt ein schwalbenschwanzförmiges Profil aufweist.

11. Schleifschuh gemäss Anspruch 10, **dadurch gekennzeichnet, dass** die Anschlagfläche des schwalbenschwanzförmigen Profils gegenüber einer Ebene parallel zu der Anpressfläche in einem Winkel von 40-70 Grad, bevorzugt 60 Grad, angeordnet ist.

## Claims

1. Sanding pad covering for use on a sanding pad (2) for pressing a sanding belt (5) against a workpiece in a wide belt sanding machine (1), said sanding pad covering having at least one slidable pressure surface (114), wherein the sanding pad covering (101; 201; 301; 401; 701; 801a, 801b) has a covering support (111; 211; 311; 411; 811a, 811b), wherein the covering support (111; 211; 311; 411; 811a, 811b) has stop surfaces (320; 420; 820a, 820b, 820b', 820b") for absorbing transverse forces and for bringing about a form fit between the sanding pad covering and the sanding pad, so that the covering support can be pushed into a recess of the sanding pad and can be fastened in a form-fitting manner wherein the stop surfaces (320; 420; 820a, 820b, 820b', 820b") enclose an angle (3) with a plane parallel to the pressure surface (114) and wherein the stop surfaces (320; 420; 820a, 820b, 820b', 820b") are arranged on the end facing in the running direction of the sanding belt (5) and on the end facing against the running direction of the sanding belt (5), wherein a cushion layer (112; 212; 312; 412; 912) is provided on the covering support (111; 211; 311; 411; 811a, 811b), said cushion layer (112; 212; 312; 412; 912) being covered with a slidable layer (929) at least in the region of the pressure surface (114; 714), **characterized in that** the covering support (111; 211; 311; 411; 811a, 811b) consists of non-metallic material and **in that** the cross section of the sanding pad covering (101; 201; 301; 401; 601; 701; 801a, 801b) has a dovetailed profile (217; 317; 417).

2. Sanding pad covering according to Claim 1, **characterized in that** the covering support (111; 211; 311; 411; 611; 811a, 811b) contains or consists of a cellulose material, in particular a wooden material and/or a cotton material and/or a polymer material.

3. Sanding pad covering according to Claim 2, **characterized in that** the wooden material and/or the cotton material contains or consists of MDF, HDF or a fibre material.

4. Sanding pad covering according to one of the preceding claims, **characterized in that** the at least one stop surface (320; 420; 820a, 820b, 820b', 820b") encloses an angle (B) of 110-130 degrees, preferably 120 degrees, with the plane of the pressure surface (114) .

5. Sanding pad covering according to at least one or more of Claims 1 to 4, **characterized in that** the sanding pad covering (101; 201; 301; 401; 601; 701; 801a, 801b) has at least one sloping region (722) in a surface pointing away from the sanding pad, in which sloping region (722) the surface does not run parallel to the pressure surface (114; 714) but rather encloses an angle (A) with the latter.

6. Sanding pad covering according to Claim 5, **characterized in that** the sloping region (722) is designed as an entering slope (218; 318; 418) for pressing against a sanding belt (5) running towards a workpiece (3).

7. Sanding pad covering according to either of Claims 5 and 6, **characterized in that** the sloping region (722) is designed as a leaving slope (219; 319; 419) for pressing against a sanding belt (5) running away from a workpiece (3).

8. Sanding pad covering according to one or more of Claims 5 to 7, **characterized in that** the at least one sloping region (722) encloses an angle (B) of 4-10 degrees with the sanding plane (723).

9. Sanding pad covering according to one of Claims 5 to 8, **characterized in that** the at least one sloping region (722) is formed on the covering support (111; 211; 311; 411; 611; 811a, 811b).

10. Sanding pad having a sanding pad covering according to one of Claims 1 to 9, **characterized in that** the sanding pad (2) comprises a support (8) which has recesses (10), the cross section of which has a dovetailed profile.

11. Sanding pad according to Claim 10, **characterized in that** the stop surface of the dovetailed profile is arranged at an angle of 40-70 degrees, preferably 60 degrees, relative to a plane parallel to the pressure surface.

## Revendications

1. Insert pour patin de ponçage à utiliser sur un patin de ponçage (2) pour presser une bande de ponçage (5) sur une pièce dans une ponceuse à large bande (1), qui présente au moins une face de pressage de glissement (114), dans lequel l'insert pour patin de ponçage (101; 201; 301; 401; 701; 801a, 801b) comprend un support d'insert (111; 211; 311; 411; 811a, 811b), dans lequel le support d'insert (111; 211; 311; 411; 811a, 811b) présente des faces de butée (320; 420; 820a; 820b, 820b', 820b") destinées à reprendre des forces transversales et à créer un engagement par correspondance géométrique entre l'insert pour patin de ponçage et le patin de ponçage, de telle sorte que le support d'insert puisse être déplacé dans un évidement du patin de ponçage et y être fixé par engagement par correspondance géométrique, dans lequel les faces de butée (320; 420; 820a, 820b, 820b', 820b") forment un angle (3) avec un plan parallèle à la face de pressage (114), et dans lequel les faces de butée (320; 420; 820a, 820b, 820b', 820b") sont disposées à l'extrémité orientée dans la direction de défilement de la bande de ponçage (5) et à l'extrémité orientée à l'opposé de la direction de défilement de la bande de ponçage (5), dans lequel il est prévu sur le support d'insert (111; 211; 311; 411; 811a, 811b) une couche de rembourrage (112; 212; 312; 412; 912) qui est couverte d'une couche de glissement (929) au moins dans la région de la face de pressage (114; 714), **caractérisé en ce que** le support d'insert (111; 211; 311; 411; 811a, 811b) se compose d'un matériau non métallique et **en ce que** la section transversale de l'insert pour patin de ponçage (101; 201; 301; 401; 601; 701; 801a, 801b) présente un profil en forme de queue d'aronde (217; 317; 417).

2. Insert pour patin de ponçage selon la revendication 1, **caractérisé en ce que** le support d'insert (111; 211; 311; 411; 611; 811a, 811b) contient un matériau cellulosique, en particulier un matériau de bois et/ou un matériau de coton et/ou un matériau polymère, ou en est constitué.

3. Insert pour patin de ponçage selon la revendication 2, **caractérisé en ce que** le matériau de bois et/ou le matériau de coton contient du MDF, du HDF ou un matériau fibreux, ou en est constitué.

4. Insert pour patin de ponçage selon l'une quelconque des revendications précédentes, **caractérisé en ce que** ladite au moins une face de pressage (320; 420; 820a, 820b, 820b', 820b") forme avec le plan de la face de pressage (114) un angle (B) de 110-130 degrés, de préférence de 120 degrés.

5. Insert pour patin de ponçage selon au moins une ou plusieurs des revendications 1 à 4, **caractérisé en ce que** l'insert pour patin de ponçage (101; 201; 301; 401; 601; 701; 801a, 801b) présente au moins une région oblique (722) dans une surface partant du patin de ponçage, dans lequel la surface ne s'étend pas parallèlement à la face de pressage (114), mais forme avec celle-ci un angle (A).

6. Insert pour patin de ponçage selon la revendication 5, **caractérisé en ce que** la région oblique (722) se présente sous la forme d'une rampe d'entrée (218; 318; 418) pour le pressage d'une bande de ponçage (5) arrivant sur une pièce (3).

7. Insert pour patin de ponçage selon l'une quelconque des revendications 5 ou 6, **caractérisé en ce que** la région oblique (722) se présente sous la forme d'une rampe de sortie (219; 319; 419) pour le pressage d'une bande de ponçage (5) quittant une pièce (3).

8. Insert pour patin de ponçage selon une ou plusieurs des revendications 5 à 7, **caractérisé en ce que** ladite au moins une région oblique (722) forme avec le plan de ponçage (723) un angle (B) de 4-10 degrés.

9. Insert pour patin de ponçage selon l'une quelconque des revendications 5 à 8, **caractérisé en ce que** ladite au moins une région oblique (722) est formée sur le support d'insert (111; 211; 311; 411; 611; 811a, 811b).

10. Patin de ponçage avec un insert pour patin de ponçage selon l'une quelconque des revendications 1 à 9, **caractérisé en ce que** le patin de ponçage (2) comprend un support (8), qui présente des évidements (10) dont la section transversale présente un profil en forme de queue d'aronde.

11. Patin de ponçage selon la revendication 10, **caractérisé en ce que** la face de butée du profil en forme de queue d'aronde est disposée avec un angle de 40-70 degrés, de préférence de 60 degrés, par rapport à un plan parallèle à la face de pressage.
